# EUROPÄISCHE PATENTSCHRIFT

(11) **EP 2 459 325 B1**
(45) Veröffentlichungstag und Bekanntmachung des Hinweises auf die Patenterteilung: **25.02.2015**
(21) Anmeldenummer: 09781114.5
(22) Anmeldetag: 27.07.2009
(51) Int. Cl.: B08B 3/02

(54) **HOCHDRUCKREINIGUNGSGERÄT**
HIGH-PRESSURE CLEANING DEVICE
APPAREIL DE NETTOYAGE HAUTE PRESSION

(43) Veröffentlichungstag der Anmeldung: 06.06.2012
(73) Patentinhaber: Alfred Kärcher GmbH & Co. KG, 71364 Winnenden (DE)
(72) Erfinder: SCHWAB, Werner, 73635 Rudersberg (DE); PFAFF, Peter, 73773 Aichwald (DE)
(74) Vertreter: Karrais, Martin
(86) Internationale Anmeldenummer: PCT/EP2009/059650
(87) Internationale Veröffentlichungsnummer: WO 2011/012151

(56) Entgegenhaltungen:
- EP-A2- 0 813 917
- EP-A2- 2 113 313
- DE-A1-102005 009 311
- US-A- 3 575 348
- US-A1- 2006 275 146

## Beschreibung

Die Erfindung betrifft ein Hochdruckreinigungsgerät, umfassend ein motorisch antreibbares Pumpaggregat, ein erstes Anschlusselement zum lösbaren Verbinden mit einer Flüssigkeitszufuhrleitung, das mit der Saugseite des Pumpaggregats verbunden ist, sowie ein zweites Anschlusselement zum lösbaren Verbinden mit einer Hochdruckleitung, das mit der Druckseite des Pumpaggregats verbunden ist, wobei das erste Anschlusselement, in einer aufrechten Betriebs- und Ruhestellung des Hochdruckreinigungsgerätes auf einer Aufstellfläche, in einer nach oben von der Aufstellfläche weg weisenden Richtung ausgerichtet ist.

Es sind Hochdruckreinigungsgeräte bekannt, bei denen das Pumpaggregat, beispielsweise um einen möglichst niedrig gelegenen Schwerpunkt zu erzielen, tief am Hochdruckreinigungsgerät nahe der Aufstellfläche angeordnet ist. Entsprechend tief sind das erste Anschlusselement und das zweite Anschlusselement am Hochdruckreinigungsgerät positioniert, um zum Pumpaggregat führende und von diesem abgehende Flüssigkeitsleitungen möglichst kurz auszubilden. Die tiefe Positionierung der Anschlusselemente erschwert deren Verbindung mit der Flüssigkeitszufuhrleitung und der Hochdruckleitung.

Die EP 0 813 917 A2 beschreibt ein Hochdruckreinigungsgerät mit einem motorisch antreibbaren Pumpaggregat, das Anschlusselemente zum Verbinden mit einer Flüssigkeitszufuhrleitung und mit einer Hochdruckleitung aufweist. Das Hochdruckreinigungsgerät kann zwei unterschiedliche Betriebsstellungen einnehmen. In einer stehenden Betriebsstellung sind die Anschlusselemente in einem flachen Winkel von der Aufstellfläche für das Hochdruckreinigungsgerät ansteigend ausgerichtet. In einer liegenden Betriebsstellung sind die Anschlusselemente unter einem steilen Winkel von der Aufstellfläche ansteigend ausgerichtet.

Ein Hochdruckreinigungsgerät der eingangs genannten Art ist beispielsweise in der US 3,575,348 beschrieben. Das Hochdruckreinigungsgerät weist schräg nach oben von einer Aufstellfläche weg weisende Anschlusselemente zum Anschließen einer Flüssigkeitszufuhrleitung und einer Hochdruckleitung auf.

Aufgabe der vorliegenden Erfindung ist es, ein Hochdruckreinigungsgerät der eingangs genannten Art so weiterzubilden, dass es auf benutzerfreundlichere Weise handhabbar ist.

Diese Aufgabe wird bei einem gattungsgemäßen Hochdruckreinigungsgerät erfindungsgemäß durch die Merkmale des kennzeichnenden Teils von Anspruch 1 gelöst.

Beim erfindungsgemäßen Hochdruckreinigungsgerät sind das erste und optional das zweite Anschlusselement von der Aufstellfläche weg weisend nach oben ausgerichtet. Dadurch sind das erste und optional das zweite Anschlusselement für einen Benutzer zum Einen auf einfachere Weise erkennbar als bei einem gattungsgemäßen Hochdruckreinigungsgerät. Zum Anderen wird dem Benutzer das Anschließen der Flüssigkeitszufuhrleitung an das erste Anschlusselement und optional der Hochdruckleitung an das zweite Anschlusselement erleichtert. Von oben kann der Benutzer die Flüssigkeitszufuhrleitung auf benutzerfreundliche Weise an dem ersten Anschlusselement anordnen und mit diesem verbinden und optional die Hochdruckleitung an dem zweiten Anschlusselement anordnen und mit diesem verbinden.

Das erste Anschlusselement ist mit dem Pumpaggregat über eine Saugleitung verbunden. Optional ist das zweite Anschlusselement mit dem Pumpaggregat über eine Abgabeleitung verbunden. Hierbei kann insbesondere vorgesehen sein, dass das erste und optional das zweite Anschlusselement als Teil der Saugleitung bzw. als Teil der Abgabeleitung ausgebildet ist. Der Einsatz einer Saugleitung und optional einer Abgabeleitung erlaubt es, das erste und optional das zweite Anschlusselement nicht größer als erforderlich auszubilden. Zugleich kann dennoch eine Positionierung des ersten und optional des zweiten Anschlusselementes am Hochdruckreinigungsgerät gewählt werden, bei der der Benutzer die Flüssigkeitszufuhrleitung und optional die Hochdruckleitung auf benutzerfreundliche Weise am Hochdruckreinigungsgerät anschließen kann.

Günstig ist es, dass das erste Anschlusselement und optional das zweite Anschlusselement nicht seitlich über eine Grundfläche des Hochdruckreinigungsgerätes hinaus ragen. Dies verringert die Gefahr, dass ein Benutzer unbeabsichtigterweise an das erste und optional an das zweite Anschlusselement anstößt und infolgedessen das Hochdruckreinigungsgerät beschädigt.

Die Saugleitung verläuft zumindest mit einem sich an das erste Anschlusselement anschließenden Abschnitt in einer nach unten auf die Aufstellfläche weisenden Richtung. Optional verläuft die Abgabeleitung zumindest mit einem sich an das zweite Anschlusselement anschließenden Abschnitt in einer nach unten auf die Aufstellfläche weisenden Richtung. Auf diese Weise können das erste und optional das zweite Anschlusselement in einem größeren Abstand zur Aufstellfläche positioniert werden, so dass einem Benutzer das Anschließen der Flüssigkeitszufuhrleitung bzw. der Hochdruckleitung erleichtert wird. Günstig ist es, wenn das erste Anschlusselement und/oder das zweite Anschlusselement in einer schräg nach oben von der Aufstellfläche weg weisenden Richtung verlaufen. Der schräge Verlauf des ersten und/oder zweiten Anschlusselementes ermöglicht ein benutzerfreundlicheres Anschließen der Flüssigkeitszufuhrleitung und/oder der Hochdruckleitung an das Hochdruckreinigungsgerät mit einer natürlichen, unverkrümmten Körperhaltung durch den Benutzer. Das erste und/oder das zweite Anschlusselement können relativ zu einer durch die Aufstellfläche definierten Ebene beispielsweise ungefähr um 40° bis 80° geneigt sein und bevorzugt um 50° bis 70°.

Von Vorteil ist es, wenn das erste Anschlusselement und das zweite Anschlusselement ungefähr in demselben Winkel relativ zur Aufstellfläche ausgerichtet sind. Dies erleichtert das Anschließen der Flüssigkeitszufuhrleitung und der Hochdruckleitung zusätzlich, und es kann insbesondere erreicht werden, dass ein Benutzer seine Körperhaltung beim Anschließen derselben in das Hochdruckreinigungsgerät nicht oder nur unwesentlich ändern muss. Darüber hinaus kann auf diese Weise ein gefälliges Aussehen des Hochdruckreinigungsgerätes erzielt werden.

Insbesondere ist es günstig, wenn das erste Anschlusselement und das zweite Anschlusselement ungefähr parallel zueinander ausgerichtet sind, denn dies erleichtert das Anschließen der Flüssigkeitszufuhrleitung und der Hochdruckleitung an das Hochdruckreinigungsgerät weiter und verleiht diesem ein noch gefälligeres Aussehen.

Bevorzugt weisen das erste Anschlusselement und/oder das zweite Anschlusselement einen Abstand von ungefähr 15 cm oder mehr von der Aufstellfläche auf. Dadurch kann sichergestellt werden, dass zwischen dem ersten und/oder dem zweiten Anschlusselement und der Aufstellfläche hinreichend Raum für den Benutzer verbleibt, um die Flüssigkeitszufuhrleitung bzw. die Hochdruckleitung anzuschließen. Bei einer Ausgestaltung eines derartigen Hochdruckreinigungsgerätes in der Praxis hat es sich als günstig erwiesen, wenn das erste und/oder das zweite Anschlusselement einen Abstand von ungefähr 15 cm bis 45 cm und vorzugsweise 25 cm bis 40 cm zur Aufstellfläche aufweisen.

Es kann insbesondere vorgesehen sein, dass das erste Anschlusselement und das zweite Anschlusselement ungefähr denselben Abstand zur Aufstellfläche aufweisen, so dass einem Benutzer der Anschluss der Flüssigkeitszufuhrleitung und der Hochdruckleitung mit im Wesentlichen derselben Körperhaltung ermöglicht wird. Überdies wird einem derartigen Hochdruckreinigungsgerät ein gefälligeres Aussehen verliehen.

Günstig ist es, wenn das erste Anschlusselement und das zweite Anschlusselement voneinander ungefähr 5 cm bis 20 cm beabstandet sind. Dies gibt zum Einen die Möglichkeit, dass ein Benutzer die nahe beieinander liegenden Anschlusselemente ohne nennenswerte Änderung seiner Körperhaltung mit der Flüssigkeitszufuhrleitung und der Hochdruckleitung verbinden kann. Zum Anderen ist ein hinreichender Zwischenraum zwischen den beiden Anschlusselementen vorhanden, so dass dem Benutzer ausreichend Bewegungsfreiheit verbleibt, um die Flüssigkeitszufuhrleitung und die Hochdruckleitung an das Hochdruckreinigungsgerät anzuschließen. Der Abstand der beiden Anschlusselemente kann insbesondere ungefähr 10 cm bis 15 cm betragen.

Einem Benutzer wird das Verbinden der Flüssigkeitszufuhrleitung mit dem ersten Anschlusselement und der Hochdruckleitung mit dem zweiten Anschlusselement weiter erleichtert, wenn das erste Anschlusselement und das zweite Anschlusselement an derselben Seite des Hochdruckreinigungsgerätes angeordnet sind. Ohne wesentliche Änderung seiner Körperhaltung kann der Benutzer in diesem Fall eine Verbindung der jeweiligen Leitung zu dem jeweiligen Anschlusselement herstellen.

Von Vorteil ist es, wenn das erste Anschlusselement und/oder das zweite Anschlusselement in Projektion auf die Aufstellfläche einen Abstand zu einer seitlichen Begrenzung der Grundfläche von ungefähr 5 cm bis 15 cm aufweisen. Dadurch ist die Gefahr verringerbar, dass ein Benutzer unbeabsichtigterweise am ersten und/oder am zweiten Anschlusselement anstößt und dadurch das Hochdruckreinigungsgerät beschädigt. Ferner ist die Möglichkeit gegeben, auch bei Anschluss einer Flüssigkeitszufuhrleitung und/oder einer Hochdruckleitung in Form eines Schlauches am ersten bzw. am zweiten Anschlusselement diese am Hochdruckreinigungsgerät derart zu haltern, dass sie ebenfalls nicht seitlich über die Grundfläche des Hochdruckreinigungsgerätes hinaus ragen. Ein derartiges Haltern eines Schlauches am Hochdruckreinigungsgerät erweist sich beispielsweise in einer Arbeitspause als vorteilhaft. Auch in diesem Fall kann somit sichergestellt werden, dass die Gefahr einer Beschädigung des Hochdruckreinigungsgerätes durch ein unbeabsichtigtes Anstoßen an der Flüssigkeitszufuhrleitung und/oder der Hochdruckleitung verringert werden kann.

Zur Erzielung einer einfachen Konstruktion des Hochdruckreinigungsgerätes und zur Kostenersparnis ist es von Vorteil, wenn die Saugleitung und/oder die Abgabeleitung einstückig ausgebildet sind. Insbesondere kann die Saugleitung aus einem einstückigen Kunststoffformteil ausgebildet sein.

Bevorzugt ist das Hochdruckreinigungsgerät als beheizbares Hochdruckreinigungsgerät ausgebildet mit einem Wärmetauscher zum Erhitzen der Flüssigkeit in der Abgabeleitung. Mittels des Wärmetauschers, der zum Beispiel mittels eines fossilen Brennstoffs betreibbar ist, kann die vom Pumpaggregat unter Hochdruck gesetzte Flüssigkeit in der Abgabeleitung erhitzt werden und auf diese Weise eine bessere Reinigungswirkung erzielt werden.

Günstig ist es, wenn das Hochdruckreinigungsgerät eine Trommel zum Aufnehmen eines die Hochdruckleitung ausbildenden Hochdruckschlauches umfasst. Auf der Trommel kann der Hochdruckschlauch zumindest teilweise aufgewickelt und auf diese Weise Platz sparend und benutzerfreundlich bevorratet werden.

Die nachfolgende Beschreibung bevorzugter Ausführungsformen der Erfindung dient im Zusammenhang mit der Zeichnung der näheren Erläuterung der Erfindung. Es zeigen:
- Figur 1:: eine perspektivische Ansicht einer ersten bevorzugten Ausführungsform eines erfindungsgemäßen Hochdruckreinigungsgerätes mit einem Gehäuse;
- Figur 2:: eine Draufsicht auf einen unteren Teil des Gehäuses des Hochdruckreinigungsgerätes aus Figur 1 und
- Figur 3:: eine perspektivische Ansicht einer zweiten bevorzugten Ausführungsform eines erfindungsgemäßen Hochdruckreinigungsgerätes.

Eine erste bevorzugte Ausführungsform eines erfindungsgemäßen Hochdruckreinigungsgerätes ist in Figur 1 perspektivisch dargestellt und dort insgesamt mit dem Bezugszeichen 10 belegt. Es weist ein näherungsweise quaderförmiges, aus mehreren Teilen zusammengesetztes Gehäuse 12 auf mit einer Rückseite 14, einer Vorderseite 16, einer linken Seite 18, einer rechten Seite 20, einer Oberseite 22 sowie einer Unterseite 24. An den der Rückseite 14 zugewandten Bereichen der linken Seite 18 und der rechten Seite 20 sind an der Unterseite 24 zwei Räder 26 bzw. 28 am Gehäuse 12 gelagert.

An der Unterseite 24 bildet das Gehäuse 12 ein an sich bekanntes und in der Zeichnung nicht dargestelltes Abstützelement in Form eines Stützfußes aus. Über diesen Stützfuß und die Räder 26 und 28 kann das Hochdruckreinigungsgerät 10 auf einer Aufstellfläche 1 in der in Figur 1 gezeigten aufrechten Stellung stehen. Diese aufrechte Stellung kann das Hochdruckreinigungsgerät 10 sowohl im Betrieb einnehmen, bei dem auf nachfolgend beschriebene Weise eine Flüssigkeitszufuhrleitung und eine Hochdruckleitung an das Hochdruckreinigungsgerät 10 angeschlossen werden, als auch zu Zeiten, in denen das Hochdruckreinigungsgerät nicht in Betrieb ist. Bei der in Figur 1 dargestellten aufrechten Stellung des Hochdruckreinigungsgerätes 10 handelt es sich demnach um eine Betriebsstellung und eine Ruhestellung desselben.

Auf einem Gehäusesockel 30, der den unteren Teil des Gehäuses 12 bildet, ist ein Pumpaggregat in Form einer Hochdruckpumpe 32 gehalten (Figur 2). Die Hochdruckpumpe 32 ist dabei an einem der linken Seite 18 zugewandten Bereich etwa in der Mitte zwischen der Rückseite 14 und der Vorderseite 16 auf dem Gehäusesockel 30 angeordnet. Sie ist von einem in der Zeichnung nicht dargestellten Elektromotor des Hochdruckreinigungsgerätes 10 in bekannter Weise motorisch angetrieben, um eine dem Hochdruckreinigungsgerät 10 zugeführte Flüssigkeit, insbesondere Wasser, zur Steigerung der Reinigungswirkung unter Druck zu setzen.

Um der Hochdruckpumpe 32 unter Druck zu setzende Flüssigkeit zuzuführen, ist an sie saugseitig eine Saugleitung 34 angeschlossen, beispielsweise durch Anflanschen. Die Saugleitung 34 kann einstückig ausgebildet sein und insbesondere aus einem Kunststoffformteil bestehen. Ausgehend von der Hochdruckpumpe 32 steigt sie relativ zur Aufstellfläche 1 in einem Winkel von ungefähr 60° schräg nach oben an und ist dabei teilweise in eine wannenförmige Vertiefung 40 eingebettet, die durch den Gehäusesockel 30 an der linken Seite 18 oberhalb des linken Rades 26 gebildet wird. Ein der Hochdruckpumpe 32 abgewandtes Ende 36 der Saugleitung 34 ist damit im Bereich einer Ausnehmung 42 positioniert, die durch einen Versatz der linken Seite 18 des Gehäuses 12 in Richtung der Mitte des Hochdruckreinigungsgerätes 10 oberhalb des linken Rades 26 gebildet ist.

An ihrem Ende 36 bildet die Saugleitung 34 ein erstes Anschlusselement 44 aus in Form eines Anschlussstutzens 46, an den eine in der Zeichnung nicht dargestellte und an sich bekannte Flüssigkeitszufuhrleitung an das Hochdruckreinigungsgerät 10 lösbar angeschlossen werden kann. Bekanntermaßen ist die Flüssigkeitszufuhrleitung typischerweise als flexible Schlauchleitung ausgebildet.

Flüssigkeit, die der Hochdruckpumpe 32 über den Anschlussstutzen 46 und die Saugleitung 34 zugeführt wird, kann diese über einen Pumpenausgang 48 verlassen. An den Pumpenausgang 48 ist eine Abgabeleitung 50 an die Hochdruckpumpe 32 angeschlossen, die mit einem ersten Abschnitt 52 nahe dem Pumpenausgangs 48 zunächst parallel zur Oberseite des Gehäusesockels 30 verläuft. An den ersten Abschnitt 52 schließt sich ein zweiter Abschnitt an, der in bekannter und in nicht dargestellter Weise Windungen eines in Figur 1 nur ansatzweise zu sehenden Wärmetauschers 54 bildet, mit dem unter Druck stehende Flüssigkeit in der Abgabeleitung 50 zur Steigerung der Reinigungswirkung erhitzt werden kann.

Strömungsabwärts des Wärmetauschers 54 umfasst die Abgabeleitung 50 einen dritten Abschnitt 56, der wiederum ungefähr parallel zur Oberseite des Gehäusesockels 30 verläuft. An ihrem der Hochdruckpumpe 32 abgewandten Ende 58 steigt die Abgabeleitung 50 mit ihrem dritten Abschnitt 56 allerdings nach oben mit einem Winkel von ungefähr 60° schräg zur Aufstellfläche 1 an. Dabei ist sie teilweise in eine Vertiefung 60 eingebettet, die in der Nähe der Vertiefung 40 oberhalb des linken Rades 26 vom Gehäusesockel 30 gebildet wird. Nahe der Rückseite 14 tritt die Abgabeleitung 50 aus dem Gehäuse 12 aus, wobei das Ende 58 ebenfalls im Bereich der Ausnehmung 42 des Gehäuses 12 angeordnet ist.

Das Ende 58 der Abgabeleitung 50 wird gebildet durch ein zweites Anschlusselement 62 in Gestalt eines an sich bekannten Hochdruckanschlusses 64. An den Hochdruckanschluss 64 kann eine in der Zeichnung nicht dargestellte und an sich bekannte Hochdruckleitung lösbar angeschlossen werden, zum Beispiel in Form eines üblicherweise verwendeten Hochdruckschlauches.

Wie bereits erwähnt, verlaufen die Saugleitung 34 und die Abgabeleitung 50 im Bereich ihrer Enden 36 bzw. 58 schräg nach oben in einer von der Aufstellfläche 1 für das Hochdruckreinigungsgerät 10 weg weisenden Richtung. Der Anschlussstutzen 46 und der Hochdruckanschluss 64 sind somit in einer schräg nach oben von der Aufstellfläche 1 weg weisenden Richtung ausgerichtet. Relativ zu einer durch die Aufstellfläche 1 definierten Ebene nehmen sie einen Winkel von ungefähr 50° bis 70° und typischerweise 60° ein. Von der Aufstellfläche 1 sind sie ungefähr 35 cm bis 40 cm beabstandet, wobei sie von der Aufstellfläche 1 näherungsweise denselben Abstand aufweisen.

Obwohl im Fall des Hochdruckreinigungsgerätes 10 die Hochdruckpumpe 32, um einen niedrig gelegenen Schwerpunkt zu erzielen, nahe der Unterseite 24 angeordnet ist, wird durch diese Anordnung des Anschlussstutzens 46 und des Hochdruckanschlusses 64 einem Benutzer das lösbare Verbinden der Flüssigkeitszufuhrleitung und der Hochdruckleitung mit dem Hochdruckreinigungsgerät 10 auf benutzerfreundliche Weise ermöglicht. Die Flüssigkeitszufuhrleitung und die Hochdruckleitung können insbesondere von oben an den Anschlussstutzen 46 bzw. den Hochdruckanschluss 64 angeschlossen werden, wobei aufgrund deren Neigung relativ zur Vertikalen der Benutzer eine natürliche Körperhaltung einnehmen kann.

Ohne die Körperhaltung wesentlich zu ändern, kann ein Benutzer die Flüssigkeitszufuhrleitung mit dem Anschlussstutzen 46 verbinden und die Hochdruckleitung mit dem Hochdruckanschluss 64, weil der Anschlussstutzen 46 und der Hochdruckanschluss 64 nahe beieinander an der linken Seite 18 oberhalb des linken Rades 26 angeordnet sind. Dabei weisen sie zum Beispiel einen Abstand von 10 cm bis 15 cm auf. Zugleich ist dieser Abstand ausreichend, damit es der Benutzer nicht als störend empfindet, die Hochdruckleitung an den Hochdruckanschluss 64 anzuschließen, wenn die Flüssigkeitszufuhrleitung bereits an den Anschlussstutzen 46 angeschlossen ist und umgekehrt, weil genügend Bewegungsfreiheit für den Benutzer verbleibt.

Der Zwischenraum zwischen dem Anschlussstutzen 46 und dem Hochdruckanschluss 64 wird auch sinnvoll genutzt, weil sich zwischen den Vertiefungen 40 und 60 eine vom Gehäusesockel 30 gebildete Vertiefung 66 befindet. In die Vertiefung 66 kann ein Zubehörteil für das Hochdruckreinigungsgerät 10 eingesteckt werden, beispielsweise ein Strahlrohr oder eine Düse, wobei auch der aufgrund der Ausnehmung 42 entstandene Raum oberhalb des linken Rades 26 ausgenutzt werden kann.

Als vorteilhaft hat sich beim Hochdruckreinigungsgerät 10 auch erwiesen, dass der Anschlussstutzen 46 und der Hochdruckanschluss 64 näherungsweise parallel zueinander verlaufen. Dies verleiht dem Hochdruckreinigungsgerät 10 zum Einen ein gefälliges Aussehen. Zum Anderen hilft es, mögliche Konflikte zwischen einer Flüssigkeitszufuhrleitung und einer Hochdruckleitung zu vermeiden, insbesondere dann, wenn diese jeweils als flexible Schlauchleitungen ausgebildet sind. Durch die parallele Anordnung des Anschlussstutzens 46 und des Hochdruckanschlusses 64 im Abstand zueinander wird die Gefahr verringert, dass sich die Schlauchleitungen gegenseitig behindern, zum Beispiel verdrillen und/oder verknoten.

Die vorstehend beschriebenen Vorteile beim Anschließen einer Flüssigkeitszufuhrleitung und einer Hochdruckleitung an das Hochdruckreinigungsgerät 10 gelten in entsprechender Weise für deren Lösen vom Hochdruckreinigungsgerät 10, welches jeweils ebenfalls von einem Benutzer auf benutzerfreundliche Weise durchführbar ist.

Wie insbesondere in Figur 2 zu erkennen ist, ragen sowohl der Anschlussstutzen 46 als auch der Hochdruckanschluss 64 nicht über eine Grundfläche des Hochdruckreinigungsgerätes 10 seitlich hinaus. In Projektion auf die Aufstellfläche 1 weisen sie insbesondere einen Abstand von einer seitlichen Begrenzung der Grundfläche von beispielsweise 5 cm bis 15 cm auf, typischerweise ungefähr 10 cm.

Dies ist von Vorteil, weil dadurch die Gefahr verringert wird, dass ein Benutzer unbeabsichtigterweise am Anschlussstutzen 46 und/oder am Hochdruckanschluss 64 anstößt und dadurch das Hochdruckreinigungsgerät 10 beschädigt, sowohl in der Ruhestellung als auch in der Betriebsstellung.

Die Abstände des Anschlussstutzens 46 und des Hochdruckanschlusses 64 von der seitlichen Begrenzung der Grundfläche verringern auch dann die Gefahr einer Beschädigung des Hochdruckreinigungsgerätes 10, wenn am Anschlussstutzen 46 und am Hochdruckanschluss 64 eine Flüssigkeitszufuhrleitung bzw. eine Hochdruckleitung in Form von Schlauchleitungen angeschlossen sind. Diese können beispielsweise in aufgewickeltem Zustand auf der Oberseite 22 des Gehäuses 12 abgelegt werden, wobei sie ausgehend vom Anschlussstutzen 46 bzw. vom Hochdruckanschluss 64 im Bereich der Ausnehmung 42 angeordnet sind. In diesem Fall ragen auch die Schlauchleitungen nicht über die seitliche Begrenzung des Hochdruckreinigungsgerätes 10 hinaus. Die Gefahr, dass ein Benutzer unbeabsichtigterweise an den Schlauchleitungen anstößt, wird auf diese Weise verringert.

Eine zweite bevorzugte Ausführungsform eines erfindungsgemäßen Hochdruckreinigungsgerätes ist in Figur 3 perspektivisch dargestellt und dort insgesamt mit dem Bezugszeichen 80 belegt. Bauteile und Merkmale des Hochdruckreinigungsgerätes 80, die gleich oder gleichwirkend zu Bauteilen des Hochdruckreinigungsgerätes 10 ausgebildet sind, werden mit denselben Bezugszeichen belegt. Die mit diesen Bauteilen und Merkmalen erzielbaren Vorteile des Hochdruckreinigungsgerätes 10 lassen sich mit dem Hochdruckreinigungsgerät 80 ebenfalls erzielen.

Beim Hochdruckreinigungsgerät 80 wird das der Hochdruckpumpe 32 abgewandte Ende der Abgabeleitung 50 durch einen dritten Abschnitt 82 gebildet, welcher sich an den in der Zeichnung nicht dargestellten zweiten Abschnitt unterhalb des Wärmetauschers 54 anschließt. Er verläuft in vertikaler Richtung und tritt an der Oberseite 22 nahe der linken Seite 18 aus dem Gehäuse 12 aus.

Mit einem in der Zeichnung nicht dargestellten und dem Wärmetauscher 54 abgewandten Ende tritt der dritte Abschnitt 82 in das Gehäuse 84 einer an der Oberseite 22 angeordneten Schlauchtrommel 86 ein und bildet am Ende einen Hochdruckanschluss aus. Dieser ist in bekannter und deswegen nicht näher erläuterter Weise mit einer Hochdruckleitung 88 in Form eines Hochdruckschlauches 90 verbunden. Der Hochdruckschlauch 90 kann auf die Schlauchtrommel 86 aufgewickelt und an dieser Platz sparend und benutzerfreundlich bevorratet werden. Die Schlauchtrommel 86 ist an einem U-förmigen Handhabungsgriff 92 gehalten, der sich von der Oberseite 22 in vertikaler Richtung erstreckt und zum Kippen und zum Verfahren des Hochdruckreinigungsgerätes 80 dient.

## Patentansprüche

1. Hochdruckreinigungsgerät (10; 80), umfassend ein motorisch antreibbares Pumpaggregat (32), ein erstes Anschlusselement (44) zum lösbaren Verbinden mit einer Flüssigkeitszufuhrleitung, das mit der Saugseite des Pumpaggregats (32) verbunden ist, sowie ein zweites Anschlusselement (62) zum lösbaren Verbinden mit einer Hochdruckleitung (88), das mit der Druckseite des Pumpaggregats (32) verbunden ist, wobei das erste Anschlusselement (44), in einer aufrechten Betriebsund Ruhestellung des Hochdruckreinigungsgerätes (10; 80) auf einer Aufstellfläche (1), in einer nach oben von der Aufstellfläche (1) weg weisenden Richtung ausgerichtet ist, **dadurch gekennzeichnet, dass** das Pumpaggregat (32) auf einem den unteren Teil eines Gehäuses (12) des Hochdruckreinigungsgerätes (10; 80) bildenden Gehäusesockel (30) gehalten ist, dass das erste Anschlusselement (44) mit dem Pumpaggregat (32) über eine Saugleitung (34) verbunden ist, die zumindest mit einem sich an das erste Anschlusselement (44) anschließenden Abschnitt in einer nach unten auf die Aufstellfläche (1) weisenden Richtung verläuft und die teilweise in eine Vertiefung (40) eingebettet ist, die vom Gehäusesockel (30) oberhalb eines Rades (26) des Hochdruckreinigungsgerätes (10; 80) gebildet ist und dass das erste Anschlusselement (44) an einem dem Pumpaggregat (32) abgewandten Ende der Saugleitung (34) gebildet und im Bereich einer oberhalb des Rades (26) gebildeten Ausnehmung (42) des Gehäuses (12) positioniert ist, wobei das erste Anschlusselement (44) nicht seitlich über eine Grundfläche des Hochdruckreinigungsgerätes (10; 80) hinaus ragt.

2. Hochdruckreinigungsgerät nach Anspruch 1, **dadurch gekennzeichnet, dass** die Saugleitung (34) einstückig ausgebildet ist.

3. Hochdruckreinigungsgerät nach einem der voranstehenden Ansprüche, **dadurch gekennzeichnet, dass** das erste Anschlusselement (44) in Projektion auf die Aufstellfläche (1) einen Abstand zu einer seitlichen Begrenzung der Grundfläche von ungefähr 5 cm bis 15 cm aufweist.

4. Hochdruckreinigungsgerät nach einem der voranstehenden Ansprüche, **dadurch gekennzeichnet, dass** das zweite Anschlusselement (62) in einer nach oben von der Aufstellfläche (1) weg weisenden Richtung ausgerichtet ist, wobei das zweite Anschlusselement (62) mit dem Pumpaggregat (32) über eine Abgabeleitung (50) verbunden ist, die zumindest mit einem sich an das zweite Anschlusselement (62) anschließenden Abschnitt in einer nach unten auf die Aufstellfläche (1) weisenden Richtung verläuft und die teilweise in eine Vertiefung (40) eingebettet ist, die vom Gehäusesockel (30) oberhalb des Rades (26) gebildet ist, wobei das zweite Anschlusselement (62) an einem dem Pumpaggregat (32) abgewandten Ende der Abgabeleitung (50) gebildet und im Bereich der Ausnehmung (42) angeordnet ist, wobei das zweite Anschlusselement (62) nicht seitlich über die Grundfläche des Hochdruckreinigungsgerätes (10; 80) hinaus ragt.

5. Hochdruckreinigungsgerät nach Anspruch 4, **dadurch gekennzeichnet, dass** die Abgabeleitung (50) einstückig ausgebildet ist.

6. Hochdruckreinigungsgerät nach Anspruch 4 oder 5, **dadurch gekennzeichnet, dass** das zweite Anschlusselement (62) in Projektion auf die Aufstellfläche (1) einen Abstand zu einer seitlichen Begrenzung der Grundfläche von ungefähr 5 cm bis 15 cm aufweist.

7. Hochdruckreinigungsgerät nach einem der Ansprüche 4 bis 6, **dadurch gekennzeichnet, dass** das erste Anschlusselement (44) und das zweite Anschlusselement (62) ungefähr in demselben Winkel relativ zur Aufstellfläche (1) ausgerichtet sind.

8. Hochdruckreinigungsgerät nach einem der Ansprüche 4 bis 7, **dadurch gekennzeichnet, dass** das erste Anschlusselement (44) und das zweite Anschlusselement (62) ungefähr parallel zueinander ausgerichtet sind.

9. Hochdruckreinigungsgerät nach einem der Ansprüche 4 bis 8, **dadurch gekennzeichnet, dass** das erste Anschlusselement (44) und das zweite Anschlusselement (62) voneinander ungefähr 5 cm bis 20 cm beabstandet sind.

10. Hochdruckreinigungsgerät nach einem der voranstehenden Ansprüche, **dadurch gekennzeichnet, dass** das erste Anschlusselement (44) und/oder das zweite Anschlusselement (62) in einer schräg nach oben von der Aufstellfläche (1) weg weisenden Richtung verlaufen.

11. Hochdruckreinigungsgerät nach Anspruch 10, **dadurch gekennzeichnet, dass** das erste Anschlusselement (44) und/oder das zweite Anschlusselement (62) relativ zu einer durch die Aufstellfläche (1) definierten Ebene ungefähr um 50° bis 70° geneigt sind.

12. Hochdruckreinigungsgerät nach einem der voranstehenden Ansprüche, **dadurch gekennzeichnet, dass** das erste Anschlusselement (44) und/oder das zweite Anschlusselement (62) einen Abstand von ungefähr 15 cm oder mehr von der Aufstellfläche (1) aufweisen.

13. Hochdruckreinigungsgerät nach einem der voranstehenden Ansprüche, **dadurch gekennzeichnet, dass** das erste Anschlusselement (44) und das zweite Anschlusselement (62) an derselben Seite (18) des Hochdruckreinigungsgerätes (10; 80) angeordnet sind.

14. Hochdruckreinigungsgerät nach einem der voranstehenden Ansprüche, **dadurch gekennzeichnet, dass** das Hochdruckreinigungsgerät (10; 80) als beheizbares Hochdruckreinigungsgerät (10; 80) ausgebildet ist mit einem Wärmetauscher (54) zum Erhitzen der Flüssigkeit in der Abgabeleitung (50).

15. Hochdruckreinigungsgerät nach Anspruch 14, **dadurch gekennzeichnet, dass** der Wärmetauscher (54) mittels eines fossilen Brennstoffes betreibbar ist.

16. Hochdruckreinigungsgerät nach einem der Ansprüche 1 bis 3 oder 10 bis 15, **dadurch gekennzeichnet, dass** das Hochdruckreinigungsgerät (80) eine Trommel (86) zum Aufnehmen eines die Hochdruckleitung (88) ausbildenden Hochdruckschlauches (90) umfasst.

## Claims

1. High-pressure cleaning apparatus (10; 80), comprising a pump unit (32) drivable by a motor, a first connection element (44) for detachable connection to a liquid supply conduit, the first connection element (44) being connected to the suction side of the pump unit (32), and a second connection element (62) for detachable connection to a high-pressure conduit (88), the second connection element (62) being connected to the pressure side of the pump unit (32), the first connection element (44), in an upright operative and inoperative position of the high-pressure cleaning apparatus (10; 80) on a set-down surface (1), being oriented in a direction facing upwards away from the set-down surface (1), **characterized in that** the pump unit (32) is held on a housing base (30) which forms the lower part of a housing (12) of the high-pressure cleaning apparatus (10; 80), **in that** the first connection element (44) is connected to the pump unit (32) by a suction conduit (34) which, at least with a section adjoining the first connection element (44), extends in a direction facing downwards towards the set-down surface (1) and which is partially embedded in a depression (40) which is formed by the housing base (30) above a wheel (26) of the high-pressure cleaning apparatus (10; 80), and **in that** the first connection element (44) is formed at an end of the suction conduit (34) that faces away from the pump unit (32) and is positioned in the area of a recess (42) of the housing (12) that is formed above the wheel (26), the first connection element (44) not projecting laterally beyond a footprint of the high-pressure cleaning apparatus (10; 80).

2. High-pressure cleaning apparatus in accordance with claim 1, **characterized in that** the suction conduit (34) is of one-piece configuration.

3. High-pressure cleaning apparatus in accordance with any one of the preceding claims, **characterized in that** the first connection element (44), in projection onto the set-down surface (1), is at a distance of approximately 5 cm to 15 cm from a lateral boundary of the footprint.

4. High-pressure cleaning apparatus in accordance with any one of the preceding claims, **characterized in that** the second connection element (62) is oriented in a direction facing upwards away from the set-down surface (1), the second connection element (62) being connected to the pump unit (32) by a discharge conduit (50) which, at least with a section adjoining the second connection element (62), extends in a direction facing downwards towards the set-down surface (1) and which is partially embedded in a depression (40) which is formed by the housing base (30) above the wheel (26), the second connection element (62) being formed at an end of the discharge conduit (50) that faces away from the pump unit (32) and being arranged in the area of the recess (42), and the second connection element (62) not projecting laterally beyond the footprint of the high-pressure cleaning apparatus (10; 80).

5. High-pressure cleaning apparatus in accordance with claim 4, **characterized in that** the discharge conduit (50) is of one-piece configuration.

6. High-pressure cleaning apparatus in accordance with claim 4 or 5, **characterized in that** the second connection element (62), in projection onto the set-down surface (1), is at a distance of approximately 5 cm to 15 cm from a lateral boundary of the footprint.

7. High-pressure cleaning apparatus in accordance with any one of claims 4 to 6, **characterized in that** the first connection element (44) and the second connection element (62) are oriented at approximately the same angle relative to the set-down surface (1).

8. High-pressure cleaning apparatus in accordance with any one of claims 4 to 7, **characterized in that** the first connection element (44) and the second connection element (62) are oriented approximately parallel to each other.

9. High-pressure cleaning apparatus in accordance with any one of claims 4 to 8, **characterized in that** the first connection element (44) and the second connection element (62) are spaced from each other by approximately 5 cm to 20 cm.

10. High-pressure cleaning apparatus in accordance with any one of the preceding claims, **characterized in that** the first connection element (44) and/or the second connection element (62) extend in a direction facing upwards at an incline away from the set-down surface (1).

11. High-pressure cleaning apparatus in accordance with claim 10, **characterized in that** the first connection element (44) and/or the second connection element (62) are inclined by approximately 50° to 70° relative to a plane defined by the set-down surface (1).

12. High-pressure cleaning apparatus in accordance with any one of the preceding claims, **characterized in that** the first connection element (44) and/or the second connection element (62) are at a distance of approximately 15 cm or more from the set-down surface (1).

13. High-pressure cleaning apparatus in accordance with any one of the preceding claims, **characterized in that** the first connection element (44) and the second connection element (62) are arranged on the same side (18) of the high-pressure cleaning apparatus (10; 80).

14. High-pressure cleaning apparatus in accordance with any one of the preceding claims, **characterized in that** the high-pressure cleaning apparatus (10; 80) is configured as a heatable high-pressure cleaning apparatus (10; 80) having a heat exchanger (54) for heating the liquid in the discharge conduit (50).

15. High-pressure cleaning apparatus in accordance with claim 14, **characterized in that** the heat exchanger (54) can be operated with a fossil fuel.

16. High-pressure cleaning apparatus in accordance with any one of claims 1 to 3 or 10 to 15, **characterized in that** the high-pressure cleaning apparatus (80) comprises a reel (86) for accommodating a high-pressure hose (90) forming the high-pressure conduit (88).

## Revendications

1. Appareil de nettoyage haute-pression (10; 80) comprenant un groupe de pompe (32) pouvant être entraîné par moteur, un premier élément de raccordement (44) pour assurer une liaison amovible à une conduite d' amenée de liquide et relié au côté aspiration du groupe de pompe (32), ainsi qu'un deuxième élément de raccordement (62) pour assurer une liaison amovible à une conduite haute pression (88) et relié au côté refoulement sous pression du groupe de pompe (32), le premier élément de raccordement (44) étant orienté, lorsque l'appareil de nettoyage haute-pression (10; 80) se trouve dans une position debout de fonctionnement et de repos sur une surface d'appui de service (1), dans une direction s'éloignant de la surface d'appui de service (1) vers le haut, **caractérisé en ce que** le groupe de pompe (32) est maintenu sur une embase de carter (30) formant la partie inférieure du carter (12) de l'appareil de nettoyage haute-pression (10; 80), **en ce que** le premier élément de raccordement (44) est relié au groupe de pompe (32) par l'intermédiaire d'une conduite d'aspiration (34), qui s'étend, au moins avec un tronçon se raccordant au premier élément de raccordement (44), vers le bas en direction de la surface d'appui de service (1), et est en partie encastrée dans un creux (40) formé par l'embase de carter (30) au-dessus d'une roue (26) de l'appareil de nettoyage haute-pression (10; 80), et **en ce que** le premier élément de raccordement (44) est formé à une extrémité de la conduite d'aspiration (34) éloignée du groupe de pompe (32), et est positionné dans la zone d'un évidement (42) du carter (12) formé au-dessus de la roue (26), le premier élément de raccordement (44) ne faisant pas saillie latéralement vers l'extérieur, au-delà d'une surface de base de l'appareil de nettoyage haute-pression (10; 80).

2. Appareil de nettoyage haute-pression selon la revendication 1, **caractérisé en ce que** la conduite d'aspiration (34) est réalisée d'un seul tenant.

3. Appareil de nettoyage haute-pression selon l'une des revendications précédentes, **caractérisé en ce que** le premier élément de raccordement (44) présente, en projection sur la surface d'appui de service (1), une distance d'espacement à une délimitation latérale de la surface de base, d'environ 5 cm à 15 cm.

4. Appareil de nettoyage haute-pression selon l'une des revendications précédentes, **caractérisé en ce que** le deuxième élément de raccordement (62) est orienté dans une direction s'éloignant de la surface d'appui de service (1) vers le haut, le deuxième élément de raccordement (62) étant relié au groupe de pompe (32) par l'intermédiaire d'une conduite de sortie de distribution (50), qui s'étend, au moins avec un tronçon se raccordant au deuxième élément de raccordement (62), vers le bas en direction de la surface d'appui de service (1), et est en partie encastrée dans un creux (40) formé par la semelle de carter (30) au-dessus de la roue (26), le deuxième élément de raccordement (62) étant formé à une extrémité de la conduite de sortie de distribution (50) éloignée du groupe de pompe (32), et étant positionné dans la zone de l'évidement (42), le deuxième élément de raccordement (62) ne faisant pas saillie latéralement vers l'extérieur, au-delà de la surface de base de l'appareil de nettoyage haute-pression (10; 80).

5. Appareil de nettoyage haute-pression selon la revendication 4, **caractérisé en ce que** la conduite de sortie de distribution (50) est réalisée d'un seul tenant.

6. Appareil de nettoyage haute-pression selon la revendication 4 ou la revendication 5, **caractérisé en ce que** le deuxième élément de raccordement (62) présente, en projection sur la surface d'appui de service (1), une distance d'espacement à une délimitation latérale de la surface de base, d'environ 5 cm à 15 cm.

7. Appareil de nettoyage haute-pression selon l'une des revendications 4 à 6, **caractérisé en ce que** le premier élément de raccordement (44) et le deuxième élément de raccordement (62) sont orientés environ selon le même angle par rapport à la surface d'appui de service (1).

8. Appareil de nettoyage haute-pression selon l'une des revendications 4 à 7, **caractérisé en ce que** le premier élément de raccordement (44) et le deuxième élément de raccordement (62) sont orientés environ parallèlement l'un par rapport à l'autre.

9. Appareil de nettoyage haute-pression selon l'une des revendications 4 à 8, **caractérisé en ce que** le premier élément de raccordement (44) et le deuxième élément de raccordement (62) sont espacés mutuellement d'environ 5 cm à 20 cm.

10. Appareil de nettoyage haute-pression selon l'une des revendications précédentes, **caractérisé en ce que** le premier élément de raccordement (44) et/ou le deuxième élément de raccordement (62) s'étendent dans une direction inclinée s'éloignant de la surface d'appui de service (1) vers le haut.

11. Appareil de nettoyage haute-pression selon la revendication 10, **caractérisé en ce que** le premier élément de raccordement (44) et/ou le deuxième élément de raccordement (62) sont inclinés d'environ 50° à 70° par rapport à un plan défini par la surface d'appui de service (1).

12. Appareil de nettoyage haute-pression selon l'une des revendications précédentes, **caractérisé en ce que** le premier élément de raccordement (44) et/ou le deuxième élément de raccordement (62) présentent une distance d'espacement à la surface d'appui de service (1), d'environ 15 cm ou davantage.

13. Appareil de nettoyage haute-pression selon l'une des revendications précédentes, **caractérisé en ce que** le premier élément de raccordement (44) et le deuxième élément de raccordement (62) sont agencés sur le même côté (18) de l'appareil de nettoyage haute-pression (10; 80).

14. Appareil de nettoyage haute-pression selon l'une des revendications précédentes, **caractérisé en ce que** l'appareil de nettoyage haute-pression (10; 80) est réalisé en tant qu'appareil de nettoyage haute-pression chauffant (10; 80) comprenant un échangeur de chaleur (54) pour échauffer le liquide dans la conduite de sortie de distribution (50).

15. Appareil de nettoyage haute-pression selon la revendication 14, **caractérisé en ce que** l'échangeur de chaleur (54) peut fonctionner au moyen d'un combustible fossile.

16. Appareil de nettoyage haute-pression selon l'une des revendications 1 à 3 ou 10 à 15, **caractérisé en ce que** l'appareil de nettoyage haute-pression (80) comprend un tambour (86) destiné à recevoir un tuyau haute-pression (90) formant la conduite haute-pression (88).
